# DEMANDE DE BREVET EUROPEEN

(11) **EP 2 151 534 A1**
(43) Date de publication de la demande: **10.02.2010**
(21) Numéro de dépôt: 09167114.9
(22) Date de dépôt: 03.08.2009
(51) Int. Cl.: E04H 17/00, E04H 17/16

(54) **Panneau de clôture destiné à être monté entre deux montants et à présenter une surface occultante comprenant une ou plusieurs unités d'occultation mobiles**

(30) Priorité: 08.08.2008 FR 0804525
(71) Demandeur: DIRICKX GROUPE, 53800 Congrier (FR)
(72) Inventeur: Feng, Liqun, 53000 Laval (FR)
(74) Mandataire: Larcher, Dominique

(57) **Abrégé**

L'invention a pour objet un panneau de clôture destiné à être monté entre deux montants (1) et à présenter entre lesdits montants (1) au moins une surface occultante,
caractérisé en ce que ladite surface occultante se décompose en au moins deux parties :
- au moins un organe support (3,4) ;
- au moins une unité d'occultation (2) montée mobile sur ledit organe support et destinée à être entraînée sous l'effet du vent d'un premier état, correspondant à une position d'occultation dans laquelle ladite unité d'occultation occupe une position d'équilibre stable, à un deuxième état dans lequel ladite unité d'occultation occupe une autre position, écartée de ladite position d'occultation, en vue d'autoriser le passage d'air.

## Description

Le domaine de l'invention est celui de la protection périmétrique de sites. Plus précisément, l'invention concerne un panneau de clôture du type destiné à présenter entre deux montants au moins une surface occultante destinée à préserver le site des regards extérieurs.

Dans le domaine de l'invention, il est classique d'ériger des clôtures constituées par un assemblage de panneaux et de montants tels que des poteaux.

Les panneaux de clôture peuvent être de différents types envisageables (rigides ou flexibles), parmi lesquels :
- des panneaux soudés ;
- des panneaux en fibres métalliques tissées ;
- des panneaux à fils métalliques soudés ;
- des panneaux à fils métalliques dits « à simple torsion » ;
- des panneaux grillagés;
- ...

Les panneaux cités précédemment s'inscrivent dans une approche selon laquelle la clôture est ajourée, et permet par conséquent de regarder au travers de la clôture.

Dans certains cas, il est en revanche souhaité de mettre en oeuvre une clôture occultante, c'est-à-dire une clôture constituée de panneaux pleins qui évitent donc d'exposer aux regards extérieurs le site délimité par la clôture.

Ces panneaux occultants sont généralement constitués d'une plaque de tôle (ou autres matériaux, tels que du bois, du PVC...) peinte, montée entre deux montants tels que des poteaux.

Les panneaux occultants peuvent présenter des dimensions de plusieurs mètres de largeur sur une hauteur de deux mètres ou plus.

Il résulte de ces dimensions que les panneaux occultants présentent une prise au vent considérable.

Par conséquent, dans certaines situations climatiques dans lesquelles le vent atteint une certaine force, le panneau occultant est soumis à des poussées importantes qui sont transmises aux poteaux ainsi qu'aux organes de fixation du panneau occultant sur les poteaux (ou les montants).

Aussi, lorsque le vent atteint une certaine force, il est possible que la poussée exercée par le vent sur le panneau occultant entraîne des dégradations de la clôture, par exemple un flambage des poteaux ou la casse d'organes de fixation du panneau sur les poteaux.

Bien entendu, il est possible d'adapter les poteaux et les organes de fixation de façon appropriée, de façon à ce que ceux-ci présentent une résistance mécanique suffisante en cas de grand vent.

Pour cela, le concepteur peut tirer avantage du choix des matériaux et/ou des épaisseurs de matériaux pour garantir la résistance mécanique souhaitée. Toutefois, ceci tendrait à augmenter sensiblement le coût de la clôture.

Par ailleurs, les panneaux occultants sont le plus souvent peints de façon uniforme. Quoiqu'ils puissent être proposés en différents coloris, la présentation des panneaux occultants en couleur unie n'offre que peu de possibilités en termes de variation esthétique.

L'invention a notamment pour objectif de pallier les inconvénients de l'art antérieur.

Plus précisément, l'invention a pour objectif de proposer un panneau de clôture présentant une surface occultante qui limite les risques de dégradation dus à la force du vent.

L'invention a également pour objectif de fournir un tel panneau de clôture qui offre des grandes possibilités de variation sur le plan esthétique.

Ces objectifs, ainsi que d'autres qui apparaîtront par la suite, sont atteints grâce à l'invention qui a pour objet un panneau de clôture destiné à être monté entre deux montants et à présenter entre lesdits montants au moins une surface occultante, caractérisé en ce que ladite surface occultante se décompose en au moins deux parties :
- au moins un organe support ;
- au moins une unité d'occultation montée mobile sur ledit organe support et destinée à être entraînée sous l'effet du vent d'un premier état, correspondant à une position d'occultation dans laquelle ladite unité d'occultation occupe une position d'équilibre stable, à un deuxième état dans lequel ladite unité d'occultation occupe une autre position, écartée de ladite position d'occultation, en vue d'autoriser le passage d'air.

Ainsi, grâce à l'invention, un tel panneau de clôture conserve la fonctionnalité d'occultation (c'est-à-dire de protection du site délimité par la clôture vis-à-vis des regards extérieurs), ceci tout en étant moins sujet aux contraintes qui s'exercent sous l'effet du vent par rapport aux panneaux pleins de l'art antérieur.

En effet, en cas de vent suffisant, les unités d'occultation sont librement mobiles et sont déplacées par le vent lui-même qui, temporairement, passe donc au travers du panneau.

Comme cela va apparaître plus clairement par la suite, les unités d'occultation sont amenées dans une position d'équilibre instable sous l'effet d'un vent suffisant. Ainsi, lorsque le vent cesse d'agir sur les unités d'occultation, ces dernières reviennent en position d'équilibre stable, pour occuper à nouveau une position d'occultation.

Selon une solution avantageuse, ladite ou lesdites unités d'occultation mobiles sont chacune montées pivotantes sur un organe support, ladite ou lesdites unités d'occultation mobiles étant préférentiellement montées pivotantes autour d'un axe horizontal.

On comprend donc que, selon ce mode de réalisation, les unités d'occultation sont entraînées en pivotement sous l'action du vent, celui-ci amenant les unités d'occultation dans une position d'équilibre instable à partir de laquelle, lorsque le vent cesse d'agir, les unités d'occultation reviennent dans leur position par défaut sous le seul effet de la gravité.

Avantageusement, le panneau comprend un treillage comprenant des tringles horizontales formant lesdits organes supports.

On peut ainsi fabriquer un panneau de clôture occultant selon l'invention à partir d'un treillage (ou grillage) fabriqué classiquement dans le cadre des panneaux de clôture ajourés grillagés.

Selon une solution avantageuse, ladite ou lesdites unités d'occultation mobiles comprennent une plaque présentant au moins un organe de pivotement formant une gouttière dont la section transversale est de forme circulaire, ladite gouttière étant destinée à être montée sur ledit organe support en entourant celui-ci pour former une liaison pivot.

Le montage des unités de fixation ainsi constituées peut être réalisé de façon particulièrement simple (voire ludique) comme cela va être expliqué plus en détail par la suite.

Bien entendu, il est également possible, selon un autre mode de réalisation envisageable, de concevoir les organes supports de telle sorte que ce soit eux qui présentent la gouttière, une extrémité des unités d'occultation venant se loger à pivotement dans la gouttière des organes supports.

Selon un premier mode de réalisation, ledit ou lesdits organes de pivotement forment une extrémité de ladite unité d'occultation.

Selon un deuxième mode de réalisation envisageable, ledit ou lesdites organes de pivotement s'étendent dans ladite plaque, au voisinage d'un bord de celle-ci.

Selon une solution avantageuse, les unités d'occultation mobiles présentent en outre les caractéristiques additionnelles suivantes :
- ledit ou lesdits organes de pivotement sont réalisés dans un matériau élastiquement déformable;
- ledit ou lesdits organes de pivotement présentent un rebord d'extrémité replié de façon à présenter un espace d'engagement de largeur décroissante en direction de ladite gouttière.

Des unités d'occultation ainsi constituées peuvent être montées sur les organes supports de façon aisée et rapide, par simple encliquetage sur les organes supports.

Selon un troisième mode de réalisation, ladite ou lesdites unités d'occultation prennent la forme d'une pince comprenant deux pattes reliées en leur extrémité supérieure par une tête évidée destinée à recevoir ledit organe support.

Selon un quatrième mode de réalisation, ladite ou lesdites unités d'occultation prennent la forme d'une plaque percée d'un orifice recevant un anneau entourant ledit organe support.

Selon un mode de réalisation particulier, ladite surface occultante comprend des unités d'occultation mobile et des unités d'occultation fixe.

Dans ce cas, lesdites unités d'occultation mobiles sont réparties dans une région haute et dans une région basse dudit panneau, lesdites unités d'occultation fixes étant réparties dans une région intermédiaire en hauteur s'étendant entre ladite région haute et ladite région basse.

Il est ainsi possible de disposer des unités d'occultation fixes de façon que celles-ci s'étendent en hauteur au niveau des yeux d'une personne de taille moyenne. Ainsi, les contraintes mécaniques s'exerçant sur le panneau sous l'effet du vent sont limitées grâce à la présence des unités d'occultation mobiles, mais celles-ci ne sont réparties que dans des régions en hauteur du panneau qui ne sont pas exposées naturellement au regard d'un piéton de taille moyenne (les unités d'occultation mobiles occupant, sous l'effet du vent, une position qui tend à permettre la visibilité au travers du panneau).

Selon une autre caractéristique avantageuse de l'invention, lesdits organes supports sont constitués par des tringles horizontales reliées par des tringles verticales formant ensemble un treillage présentant une pluralité d'espaces unitaires délimités chacun par deux tringles horizontales et deux tringles verticales, une unité d'occultation, fixe ou mobile, étant montée dans chaque espace unitaire.

Une telle conception d'un panneau de clôture occultante selon l'invention offre de grandes possibilités de variations esthétiques.

En effet, il est dans ce cas possible de proposer des unités d'occultation selon toute une gamme de coloris différents, et de composer des panneaux de clôture en disposant les unités d'occultation de différents coloris selon les souhaits, pour constituer des motifs divers et variés par le jeu des couleurs, tel que par exemple des rayures horizontales ou verticales ou obliques, ou encore différentes formes géométriques.

De plus, dans le cas où les unités d'occultation sont conçues pour être montées de façon encliquetable tel que mentionné précédemment, il est alors possible d'offrir au propriétaire de la clôture la possibilité de composer lui-même les motifs sur les panneaux de clôture.

Selon une première variante de ce mode de réalisation, lesdites unités d'occultation présentent les mêmes dimensions en hauteur et en largeur que ledit espace unitaire.

Selon une deuxième variante de ce mode de réalisation, lesdites unités d'occultation présentent des dimensions correspondant, au moins en largeur, à plusieurs desdits espaces unitaires.

Selon une troisième variante de ce mode de réalisation, lesdites unités d'occultation présentent des dimensions correspondant, au moins en hauteur, à plus d'un espace unitaire.

Dans ce cas, certaines desdites unités d'occultation sont avantageusement montés pivotantes d'un côté dudit panneau à partir de ladite position d'occultation tandis que d'autres unités d'occultation sont montés pivotantes de l'autre côté dudit panneau à partir de ladite position d'occultation.

D'autres caractéristiques et avantages de l'invention apparaîtront plus clairement à la lecture de la description suivante d'un mode de réalisation préférentiel de l'invention, et de deux variantes envisageables, donnés à titre d'exemples illustratifs et non limitatifs, et des dessins annexés parmi lesquels :
- la figure 1 est une vue d'ensemble en perspective d'un panneau de clôture selon un mode de réalisation préférentiel de l'invention;
- la figure 2 est une vue de détail du panneau de clôture illustré par la figure 1 ;
- les figures 3 et 4 sont des vues d'une unité d'occultation mobile selon une première variante de réalisation, respectivement vue en perspective et vue de côté ;
- les figures 5 et 6 sont des vues d'une unité d'occultation mobile selon une deuxième variante de réalisation, respectivement vue en perspective et vue de côté ;
- les figures 7 à 11 sont des vues d'une unité d'occultation mobile selon une troisième variante de réalisation;
- la figure 12 est une vue d'une unité d'occultation mobile selon une quatrième variante de réalisation ;
- la figure 13 est une vue d'une unité d'occultation mobile selon une cinquième variante de réalisation.

Tel qu'indiqué précédemment, le principe de l'invention réside dans le fait de réaliser un panneau de clôture présentant une surface occultante à l'aide d'une ou de plusieurs unités d'occultation mobiles de façon à permettre le passage d'air au travers du panneau, la mobilité de la ou des unités d'occultation étant entraînée par l'action du vent.

Tel qu'illustré par la figure 1, un panneau de clôture selon l'invention est destiné à être monté entre deux montants 1, tels que des poteaux, et à présenter une surface occultante constituée, selon le présent mode de réalisation, par une pluralité d'unités d'occultation 2, 5.

Selon le principe de l'invention, certaines unités d'occultation sont montées mobiles entre au moins deux états :
- un premier état correspondant à une position d'occultation (telle que celle illustrée par la figure 1) et dans lequel la ou les unités d'occultation occupent une position d'équilibre stable sous l'effet de la gravité;
- un deuxième état, dans lequel l'unité d'occultation occupe une deuxième position, écartée de la première position, qui autorise le passage d'air au travers du panneau de clôture.

On rappelle que la ou les unités d'occultation mobiles sont entraînées du premier état au deuxième état sous l'effet du vent.

De plus, la deuxième position peut bien entendu varier en fonction de la force du vent.

La surface occultante du panneau de clôture comprend en outre au moins un organe support sur lequel sont montées des unités d'occultation mobiles.

Selon le présent mode de réalisation, le panneau de clôture comprend un treillage constitué par un assemblage de tringles horizontales 3 et de tringles verticales 4 (non nécessairement rectilignes), les tringles horizontales 3 constituant les organes supports sur lesquels les unités d'occultation 2 sont montées mobiles en pivotement.

Bien entendu, il pourrait également être envisagé de monter des unités d'occultation mobiles en pivotement sur les tringles verticales (les unités d'occultation mobiles pouvant dans ce cas être associées à des moyens de rappel dans la position d'occultation).

D'autres modes de réalisation peuvent aussi être envisagés en ce qui concerne la trajectoire de déplacement des unités d'occultation mobiles, par exemple en mettant en oeuvre des moyens autorisant une translation (linéaire ou curviligne) des unités d'occultation mobiles.

Tel qu'illustré par les figures 3 à 6, les unités d'occultation mobiles prennent la forme d'une plaque 20 présentant un ou plusieurs organes de pivotement constitués par une gouttière 21 dont la section transversale est de forme circulaire. Cette gouttière 21 est destinée à être montée sur l'une des tringles horizontales 3 du treillage du panneau de façon à entourer la tringle pour former une liaison pivot.

Préférentiellement, le diamètre intérieur de la gouttière 21 est ajusté au diamètre extérieur des tringles horizontales 3 cylindriques.

Selon le mode de réalisation illustré par les figures 3 et 4, l'unité d'occultation mobile 2 est une pièce découpée à partir d'un profilé en PVC obtenu par extrusion.

Selon ce mode de réalisation, la gouttière 21, formant l'organe de pivotement de l'unité d'occultation, est ménagée à l'extrémité supérieure de la plaque 20.

Selon le mode de réalisation illustré par les figures 5 et 6, l'unité d'occultation mobile 2 est une pièce en matière élastiquement déformable obtenue par moulage, par formage ou tout autre procédé.

Selon ce mode de réalisation, deux gouttières 21, formant des organes de pivotement, s'étendent dans la plaque 20, au voisinage du bord supérieur de celle-ci. Pour ce faire, deux fenêtres 23 sont ménagées dans la plaque 20, les gouttières 21 s'étendant à partir du bord supérieur 230 de la fenêtre 23 correspondante.

Selon l'un ou l'autre des modes de réalisation qui viennent d'être décrits en référence aux figures 3 et 4 et aux figures 5 et 6, les gouttières 21 présentent une partie terminale constituée par un rebord d'extrémité replié 22 de façon à présenter un espace d'engagement de largeur décroissante en direction des gouttières.

En d'autres termes, l'extrémité libre du rebord replié 22 présente une distance d1 séparant cette extrémité libre du plan de la plaque 20, tandis que l'extrémité 22 du rebord replié se prolongeant par la gouttière 21 présente une distance d2 séparant cette extrémité du plan de la plaque 20, la distance d2 étant inférieure à la distance d1. En outre, la distance d2 est également inférieure au diamètre extérieur des organes supports, en l'occurrence constitués par les tringles horizontales 3 du treillage du panneau.

De plus, les gouttières 21 sont réalisées dans un matériau élastiquement déformable, de façon à obtenir une sorte d'articulation formée à la jonction entre la gouttière 21 et la plaque 20.

Ainsi, les unités d'occultation mobiles peuvent être montées sur les tringles horizontales par encliquetage. En effet, pour mettre en place une unité d'occultation mobile 2 sur le treillage du panneau, il suffit de présenter celle-ci par rapport à une des tringles horizontales 3 du treillage de façon à appuyer le rebord replié 22 sur la tringle horizontale correspondante. En exerçant un effort vers le bas du rebord replié 22 contre la tringle horizontale, la largeur décroissante de l'espace d'engagement entre le rebord replié et le plan de la plaque 20 tend à écarter le rebord replié 22 du plan de la plaque 20, jusqu'à ce que la distance d2 soit suffisante pour permettre le passage de la tringle horizontale 3 au sein de la gouttière 21 dans laquelle la tringle horizontale 3 prend alors place.

Une fois la tringle horizontale logée dans la gouttière, le matériau élastiquement déformable de la gouttière 21 permet à celle-ci de reprendre sa forme initiale et, par conséquent, permet à la distance d2 de reprendre sa dimension d'origine de telle sorte que l'unité d'occultation mobile 2 est maintenue sur la tringle horizontale 3 correspondante.

On note que, selon le mode de réalisation qui vient d'être décrit, les unités d'occultation peuvent être positionnées et repositionnées à volonté. En d'autres termes, les unités d'occultation sont montées de façon démontable.

Il est toutefois envisageable de proposer un panneau de clôture selon l'invention dans une version assemblée, dans laquelle les unités d'occultation ne sont pas démontables de leur support.

Par ailleurs, un panneau de clôture selon l'invention peut comprendre à la fois des unités d'occultation mobiles et des unités d'occultation fixes. Dans ce cas, et selon le mode de réalisation décrit par la figure 1, les unités d'occultation mobiles 2 sont réparties dans une région haute H du panneau, ainsi que dans une région basse B du panneau, tandis que les unités d'occultation fixes sont réparties dans une région intermédiaire en hauteur I s'étendant entre la région haute H et la région basse B.

En outre, la hauteur et la position en hauteur de la région I est prévue de façon à s'étendre au niveau des yeux d'une personne de taille moyenne, de telle sorte que les unités d'occultation fixes de la région I préservent le site clôturé du regard extérieur d'un piéton passant devant le panneau, ceci même en cas de vent.

On note que les unités d'occultation fixes peuvent être fixées sur les tringles horizontales du panneau de clôture à l'aide d'un système d'encliquetage prévu à leur extrémité inférieure et à leur extrémité supérieure, ce système d'encliquetage pouvant par exemple être similaire à celui décrit précédemment en référence aux unités d'occultation mobiles.

Tel qu'illustré par la figure 1, le panneau de clôture selon l'invention comprend un treillage constitué par une pluralité de tringles horizontales 3 constituant les organes supports et par une pluralité de tringles verticales reliant les tringles horizontales. Un tel treillage présente donc une pluralité d'espaces unitaires délimités chacun par deux tringles horizontales et par deux tringles verticales.

Selon une solution préférentielle, chaque espace unitaire est occupé par une unité d'occultation fixe ou mobile, les unités d'occultation présentant les mêmes dimensions en hauteur et en largeur que l'espace unitaire correspondant.

On rappelle qu'une telle conception du panneau de clôture selon l'invention permet de composer la surface occultante du panneau de clôture selon les envies du propriétaire de la clôture, d'un point de vue esthétique. En effet, des unités d'occultation de différentes couleurs peuvent être utilisées pour créer différents motifs sur la surface du panneau.

Bien entendu, les dimensions et le nombre d'espaces unitaires, ainsi que les dimensions et le nombre des unités d'occultation, peuvent varier autant que de besoin.

Les figures 7 à 11 illustrent une troisième variante de réalisation des unités d'occultation selon laquelle la largeur des unités d'occultation est prévue pour couvrir plusieurs espaces unitaires du treillage. Plus précisément, la largeur des unités d'occultation correspond à un multiple de la largeur des espaces unitaires.

Tel qu'illustré par ces figures, l'unité d'occultation 2 comprend une plaque 20 présentant un profil bombé (ceci apparaissant clairement sur la fugure 9) présentant, en sa partie supérieure, une gouttière 21 destinée à coopérer avec un organe support (tel qu'une tringle horizontale d'un treillage) pour permettre le pivotement de l'unité d'occultation.

Selon le présent mode de réalisation, la gouttière 21 est constituée par une série de tronçons 210, une fente 211 s'étendant entre deux tronçons.

En sa partie inférieure, l'unité d'occultation présente une série de fentes 212, alignées avec les fentes 211 de la partie supérieure.

Ainsi, une telle unité d'occultation s'étend, en largeur, sur plusieurs espaces unitaires d'un treillage, chaque tronçon 210 s'étendant entre deux tringles verticales du treillage, les fentes 211, 212 étant placées en correspondance avec la position des tringles verticales qui viennent s'insérer dans ces fentes en position d'équilibre stable de l'unité d'occultation.

Selon une quatrième variante de réalisation illustrée par la figure 12, l'unité d'occultation 2 prend la forme d'une pince comprenant deux pattes 24 reliées en leur extrémité supérieure par une tête évidée 25 destinée à être montée à chevauchement sur un organe support tel qu'une tringle horizontale 3 d'un treillage. De cette façon, la tête 25 reçoit donc l'organe support et permet un balancement de l'unité d'occultation par rapport à l'organe support sous l'effet d'un vent suffisant.

Selon une cinquième variante de réalisation illustrée par la figure 13, l'unité d'occultation 2 prend la forme d'une plaque 20 (pouvant présenter des formes variables, éventuellement décoratives telles que celles de feuilles d'arbre) percée d'un orifice à l'intérieur duquel est placé un anneau 201. Cet anneau est monté sur l'organe support, tel qu'une tringle horizontale 3 d'un treillage, de façon à entourer celui-ci et à permet un balancement de l'unité d'occultation par rapport à l'organe support sous l'effet d'un vent suffisant.

On note que les unités d'occultation peuvent, selon encore une autre variante envisageable, présenter une dimension en hauteur telle que les unités d'occultation s'étendent, en hauteur, sur plusieurs espaces unitaires d'un treillage.

Dans ce cas, les unités d'occultation viennent, en position d'équilibre stable, en appui contre au moins une tringle horizontale du treillage (en dessous de la tringle formant l'organe support de l'unité d'occultation correspondante). Une unité d'occultation ne peut donc pivoter que dans une seule direction sous l'effet d'un vent suffisant. Selon ce principe, il est possible d'alterner le montage des unités d'occultation, avec une disposition qui peut varier en fonction des besoins et/ou des souhaits, de telle sorte que certaines unités d'occultation puissent pivoter d'un côté du panneau tandis que d'autres peuvent pivoter de l'autre côté du panneau. On peut ainsi tenir compte par exemple de la direction des vents dominants tout en autorisant le pivotement des unités d'occultation sous l'effet d'un vent suffisant soufflant dans une autre direction que celle des vents dominants.

## Revendications

1. Panneau de clôture destiné à être monté entre deux montants et à présenter entre lesdits montants au moins une surface occultante,
**caractérisé en ce que** ladite surface occultante se décompose en au moins deux parties :
- au moins un organe support ;
- au moins une unité d'occultation montée mobile sur ledit organe support et destinée à être entraînée sous l'effet du vent d'un premier état, correspondant à une position d'occultation dans laquelle ladite unité d'occultation occupe une position d'équilibre stable, à un deuxième état dans lequel ladite unité d'occultation occupe une autre position, écartée de ladite position d'occultation, en vue d'autoriser le passage d'air.

2. Panneau de clôture selon la revendication 1, **caractérisé en ce que** ladite ou lesdites unités d'occultation mobiles sont chacune montées pivotantes sur un organe support.

3. Panneau de clôture selon la revendication 2, **caractérisé en ce que** ladite ou lesdites unités d'occultation mobiles sont montées pivotantes autour d'un axe horizontal.

4. Panneau de clôture selon la revendication 3, **caractérisé en ce qu'**il comprend un treillage comprenant des tringles horizontales formant lesdits organes supports.

5. Panneau de clôture selon l'une quelconque des revendications 2 à 4, **caractérisé en ce que** ladite ou lesdites unités d'occultation mobiles comprennent une plaque présentant au moins un organe de pivotement formant une gouttière dont la section transversale est de forme circulaire, ladite gouttière étant destiné à être monté sur ledit organe support en entourant celui-ci pour former une liaison pivot.

6. Panneau de clôture selon la revendication 5, **caractérisé en ce que** ledit ou lesdits organes de pivotement forment une extrémité de ladite unité d'occultation.

7. Panneau de clôture selon la revendication 5, **caractérisé en ce que** ledit ou lesdits organes de pivotement s'étendent dans ladite plaque, au voisinage d'un bord de celle-ci.

8. Panneau de clôture selon l'une quelconque des revendications 5 à 7, **caractérisé en ce que** ledit ou lesdits organes de pivotement sont réalisés dans un matériau élastiquement déformable.

9. Panneau de clôture selon la revendication 8, **caractérisé en ce que** ledit ou lesdits organes de pivotement présentent un rebord d'extrémité replié de façon à présenter un espace d'engagement de largeur décroissante en direction de ladite gouttière.

10. Panneau de clôture selon l'une quelconque des revendications 2 à 4, **caractérisé en ce que** ladite ou lesdites unités d'occultation prennent la forme d'une pince comprenant deux pattes reliées en leur extrémité supérieure par une tête évidée destinée à recevoir ledit organe support.

11. Panneau de clôture selon l'une quelconque des revendications 2 à 4, **caractérisé en ce que** ladite ou lesdites unités d'occultation prennent la forme d'une plaque percé d'un orifice recevant un anneau entourant ledit organe support.

12. Panneau de clôture selon l'une quelconque des revendications 1 à 11, **caractérisé en ce que** ladite surface occultante comprend des unités d'occultation mobiles et des unités d'occultation fixes.

13. Panneau de clôture selon la revendication 12, **caractérisé en ce que** lesdites unités d'occultation mobiles sont réparties dans une région haute et dans une région basse dudit panneau, lesdites unités d'occultation fixes étant réparties dans une région intermédiaire en hauteur s'étendant entre ladite région haute et ladite région basse.

14. Panneau de clôture selon l'une quelconque des revendications 1 à 13, **caractérisé en ce que** lesdits organes supports sont constitués par des tringles horizontales reliées par des tringles verticales formant ensemble un treillage présentant une pluralité d'espaces unitaires délimités chacun par deux tringles horizontales et deux tringles verticales, une unité d'occultation, fixe ou mobile, étant montée dans chaque espace unitaire.

15. Panneau de clôture selon la revendication 14, **caractérisé en ce que** lesdites unités d'occultation présentent les mêmes dimensions en hauteur et en largeur que ledit espace unitaire.

16. Panneau de clôture selon la revendication 14, **caractérisé en ce que** lesdites unités d'occultation présentent des dimensions correspondant, au moins en largeur, à plusieurs desdits espaces unitaires.

17. Panneau de clôture selon la revendication 14, **caractérisé en ce que** lesdites unités d'occultation présentent des dimensions correspondant, au moins en hauteur, à plus d'un espace unitaire.

18. Panneau de clôture selon la revendication 17, **caractérisé en ce que** certaines desdites unités d'occultation sont montés pivotantes d'un côté dudit panneau à partir de ladite position d'occultation tandis que d'autres unités d'occultation sont montés pivotantes de l'autre côté dudit panneau à partir de ladite position d'occultation.
